# EUROPÄISCHE PATENTSCHRIFT

(11) **EP 2 111 518 B1**
(45) Veröffentlichungstag und Bekanntmachung des Hinweises auf die Patenterteilung: **14.08.2013**
(21) Anmeldenummer: 07846744.6
(22) Anmeldetag: 22.11.2007
(51) Int. Cl.: F23M 5/08, F27D 1/12, F22B 37/02, F22B 37/10

(54) **HINTERLÜFTETER KORROSIONSSCHUTZ**
REAR-VENTILATED CORROSION PROTECTION
PROTECTION CONTRE LA CORROSION À VENTILATION ARRIÈRE

(30) Priorität: 22.12.2006 DE 102006062325
(43) Veröffentlichungstag der Anmeldung: 28.10.2009
(73) Patentinhaber: SET LININGS GmbH, 46240 Bottrop (DE)
(72) Erfinder: VAN WAASEN, Uwe, 40885 Ratingen (DE); NOWAK, Albrecht-Ehler, 40883 Ratingen (DE)
(74) Vertreter: Griepenstroh, Jörg
(86) Internationale Anmeldenummer: PCT/EP2007/010140
(87) Internationale Veröffentlichungsnummer: WO 2008/080457

(56) Entgegenhaltungen:
- DD-A- 438
- DE-A1- 3 806 044
- DE-A1- 10 257 305
- DE-U1- 9 016 206
- US-A- 1 786 593

## Beschreibung

Die Erfindung betrifft den Korrisionsschutz einer Rohrwand mittels an der Rohrwand feuerungsseitig in einem Abstand befestigten Keramikplatten, wobei der Zwischenraum zwischen Rohrwand und Keramikplatten von einem Sperrgasstrom durchströmbar ist.

Es ist bekannt, bei einem Feuerraum die Rohrwände mit Keramikplatten abzudecken, um sie vor den aggressiven Gasen des Feuerraums und damit vor Korrosion zu schützen. Da nicht verhindert werden kann, dass die aggressiven Gase zu einem Teil doch durch undichte Stellen zwischen den Platten in den Zwischenraum eintreten, wurde durch das deutsche Gebrauchsmuster 90 16 206 vorgeschlagen, den Zwischenraum ständig mit Außenluft unter Druck zu beaufschlagen, wobei dieser Druck stets höher liegen soll als der im Verbrennungsraum. Ein solcher zusätzlicher Druck erfordert erhebliche zusätzliche technische Maßnahmen, insbesondere ein Gebläse.

Die US 1, 786,593 A1 offenbart einen Brennofen, dessen Brennraum durch eine diesen umgebende Wand gebildet ist. Der Brennofen wird mit Kohlestaub betrieben, welcher zunächst in einen Trichter eingefüllt und dann durch eine Speiseleitung über ein Zerstäuber-Gebläse in den Brennraum eingeblasen wird.

Die Speiseleitung weist an ihrem dem Brennraum zugewandten Ende einen Brenner sowie den Ausgang einer Primär- oder Druckluftleitung auf. Weiterhin ist die Speiseleitung in diesem Bereich von einer um diese herum angeordneten Kammer umgeben, durch welche hindurch weitere Luft in den Brennraum einleitbar ist.

Die dem Brennraum zugewandte Wand ist zur äußeren Seite des Brennofens hin von einer Außenschale umgeben, welche von der Wand unter Ausbildung eines Luftraumes beabstandet ist. In einer alternativen Ausgestaltung ist vorgesehen, dass der ansonsten umlaufende Luftraum durch einzelne voneinander getrennte Luftdurchlässe gebildet ist. Innerhalb des Luftraumes oder der Luftdurchlässe sind vertikal Rohre angeordnet, welche jeweils endseitig mit Grundrohren verbunden sind. Das Grundrohr ist dabei mit einem Einlass verbunden, welcher sich aus einem weiteren Rohr mit einem entsprechenden Ventil zusammensetzt. Über diesen Einlass kann beispielsweise Wasser, Dampf oder ein weiteres Fluid durch die Grund- sowie Vertikalrohre hindurch geleitet werden. Die einzelnen innerhalb des Luftraums oder der Luftdurchlässe angeordneten Rohre haben die Aufgabe, den Brennofen zu kühlen.

Neben der Kühlung des Brennofens durch ein die Rohre durchströmendes Fluid ist vorgesehen, dass der Luftraum oder die Luftdurchlässe mit Luft durchströmt werden. Hierfür ist ein weiteres Gebläse vorgesehen, welches über ein Rohr mit einer Öffnung verbunden ist, wobei die Öffnung mit dem Luftraum oder den Luftdurchlässen korrespondiert. Über das Gebläse wird nunmehr aktiv eine Zwangsbelüftung des Luftraumes oder der Luftdurchlässe betrieben, wobei die eingeleitete Luft über ein mit dem Luftraum oder den Luftdurchlässen verbundenes Rohr in die Kammer im Bereich des Brenners einleitbar ist, um dem Brennraum zugeführt zu werden.

Aus der DE 102 57 305 A1 geht eine Überhitzeheißfläche zum Überhitzen von Dampf in korrosiver Rauchgasatmosphäre hervor. In Form eines Wandüberhitzers dient er innerhalb eines Dampferzeugers für die Verbrennung von Haus- Gewerbemüll dazu, den innerhalb der Anlage erzeugten Wasserdampf über seine Verdampfungstemperatur hinaus weiter zu erhitzen, um den Anlagenwirkungsgrad beim Betrieb einer Dampfturbine zu erhöhen. Der Wandüberhitzer ist dabei außerhalb des Feuerraums im Bereich des dem Kesselaustritts vorgeschalteten Horizontalzuges angeordnet. Die Vorrichtung als solche umfasst eine tragende Siederohrwand aus einzelnen Siederohren 1, welche mittels Stegen gasdicht miteinander verschweißt sind. Zu einer dem Rauchgas zugewandten Seite der tragenden Siederohrwand hin sind horizontal zu den vertikalen Siederohren verlaufende Kammbleche angeordnet, welche in vertikaler Richtung zueinander beabstandet sind. Zwischen den Kammblechen sind ebenfalls horizontal orientiert Halterohre angeordnet, welche über Hammerkopfschrauben an der tragenden Siederohrwand festgelegt sind. Weiterhin sind auf den Halterohren gleich gerichtet verlaufende Omega-Rohre angeordnet, welche die dem Rauchgas zugewandte ebene Fläche des Wandüberhitzers bilden.

Auf einer dem Rauchgas abgewandten Seite der tragenden Siederohrwand ist im Bereich des Wandoberhitzers zwischen den Kammblechen ein an die Kontur der tragenden Siederohrwand angepasster Luft-Verteilkasten angeordnet, welcher einen zentralen Luft-Eintrittsstutzen für Spülluft aufweist. Zwischen der tragenden Siederohrwand und dem Luft-Verteilkasten sind ferner Haltelaschen angeordnet, auf denen die Hammerkopfschrauben verschraubt sind.

Oberhalb und unterhalb des Wandüberhitzers sind auf der dem Rauchgas zugewandten Seite der tragenden Siederohrwand Flächen aus einer keramischen Abstampfung angeordnet. Sowohl die Omega-Rohre als auch die Halterohre weisen einzeln Durchlassbohrungen auf, über die der Wandüberhitzer auf seiner dem Rauchgas zugewandten Seite mit zugeführter Luft spülbar ist. Die Spülluft selbst wird dabei über den rückseitigen Lufteintrittsstutzen des Luft-Verteilerkastens eingeleitet, wobei die Spülluft durch die tragende Siederohrwand über in den Stegen angeordnete Schlitze sowie die zur Aufnahme der Hammerkopfschrauben vorhandenen Schlitze innerhalb der Halterohre hindurch in das Innere des Horizontalzuges hinein leitbar ist.

Die DD 438 A offenbart weiterhin einen Brennofen, dessen Gaskammerwande einzelne Kühlkanäle aufweisen. Um den Brennraum zu definieren, erstreckt sich eine herabgezogene Decke zwischen den Gaskammerwänden, wobei die Gaskammerwände eine mit Kühlkanälen verbundene Eintrittsöffnung aufweisen. Eine erste Gruppe von Austrittsöffnungen erstreckt sich oberhalb der herabgelassenen Decke und versorgt somit den Zwischenraum zwischen Decke und Außendecke des Brennofens mit Kühlluft. Eine zweite Gruppe von Austrittsöffnungen erstreckt sich unterhalb der herabgelassenen Decke und versorgt den Teil der Gaskammerwände, welche sich in den Brennraum erstrecken. Um die Zufuhr der Kühlluft von außen zu dem Brennraum hin zu regulieren, ist eine einstellbare Öffnung vorgesehen, welche den Raum oberhalb der abgehängten Decke zusätzlich mit Frischluft versorgen kann. Die über diese Klappe eintretende Frischluftmenge ist über diese einstellbare Öffnung definierbar und reguliert die Temperatur oberhalb des Brennraums.

Aufgabe der Erfindung ist es, eine Auskleidung der eingangs genannte Art so zu verbessern, dass ein ausreichender Schutz der Rohrwand erzielt wird, ohne einen erhöhten Luftdruck im Zwischenraum erzeugen zu müssen.

Diese Aufgabe wird erfindungsgemäß dadurch gelöst, dass die Rohre verbindende Stege vorgesehen sind und die Einlassöffnungen insbesondere als Einlassstutzen in den Stegen angeordnet sind, wobei die Einlassöffnungen insbesondere die Einlassstutzen mit (einem) Rückschlagventil(en) und/oder einer Pendelklappe als Rückschlagsicherung versehen sind, welches/welche bei einem im Feuerraum entstehenden Überdruck schließt/schließen.

Da im Feuerraum stets ein niedrigerer Druck herrscht als in der Atmosphäre und durch Undichtigkeiten in der Keramikplattenverkleidung dieser Unterdruck zumindest teilweise sich im Zwischenraum fortsetzt, saugt der Zwischenraum durch die in der Rohrwand befindlichen Einlassöffnungen Luft aus der Umgebung an, so dass der Zwischenraum stets durchströmt ist und damit ein ausreichender Schutz der Rohrwand gegen aggressive Gase gegeben ist. Hierbei ist eine solche Ausführung konstruktiv einfach und von der Funktion zusätzlicher technischer Einrichtungen nicht abhängig. Durch den Unterdruck im Feuerraum ist sichergestellt, dass an jeder Stelle des Luftspaltes ein Druck herrscht, der immer höher ist als der an derselben Stelle auf der Feuerraumseite. Dadurch ist sichergestellt, dass keine Gasströmung vom Feuerraum in den Luftspalt stattfinden kann. Dafür ist eine zusätzliche technische Einrichtung zur externen Druckerhöhung nicht notwendig.

Weiterhin ist vorgesehen, dass die Einlassöffnungen insbesondere als Einlassstutzen in den die Rohre verbindenden Stegen angeordnet sind. Hierbei ist besonders vorteilhaft, wenn die Einlassöffnungen insbesondere die Einlassstutzen an ein durchströmtes insbesondere geregeltes Gas-Sammelsystem angeschlossen sind.

Um bei kurzzeitig im Vorraum entstehendem Überdruck ein Eindringen von aggressiven Gasen in den Zwischenraum zu verhindern, wird vorgeschlagen, dass die die Einlassöffnungen insbesondere die Einlassstutzen und/oder das Sammelsystem mit (einem) Rückschlagventil(en) und/oder einer Pendelklappe als Rückschlagsicherung versehen ist/sind, die bei einem im Feuerraum entstehenden Überdruck schließen.

Ein besonders sicheres Durchströmen der Keramikplattenverkleidung vom Zwischenraum zum Feuerraum hin, wird dann erreicht, wenn in der Keramikplattenverkleidung zusätzliche Auslassöffnungen vorgesehen werden. Auch ist von Vorteil, wenn die gasdurchlässige Keramikplattenwand durch den Einsatz verschiedener Platten und/oder Fugenmaterialien in ihrer Gasdurchlässigkeit einstellbar ist.

Besonders vorteilhaft ist es, wenn die Auslassöffnungen oberhalb der Einlassöffnungen angeordnet sind, so dass eine Durchströmung des Zwischenraums von unten nach oben gewährleistet ist. Auch wird vorgeschlagen, dass das in den Feuerraum emittierende Gas eine Sperrfunktion insbesondere für das aus dem Feuerraum immigrierende Schadgas aufweist.

Zwei Ausführungsbeispiele der Erfindung werden im Folgenden näher beschrieben. Es zeigen
- Fig.1: ein erstes Ausführungsbeispiel in einem senkrechten Schnitt durch einen Ausschnitt durch die Auskleidung eines Feuerraums,
- Fig. 2: ein zweites Ausführungsbeispiel in einem senkrechten Schnitt.

Der Feuerraum 1 zum Beispiel eines Verbrennungsofens ist durch Rohrwände 2 begrenzt, die eine Vielzahl zueinander paralleler metallener Rohre 3 aufweisen, die zueinander in gleichen Abständen angeordnet sind. Die Rohre 3 sind von Flüssigkeit durchströmt, um Wärme abzuführen. Die Zwischenräume zwischen den Rohren 3 sind durch metallene Stege 4 ausgefüllt, die parallel zu den Rohren verlaufen und an diesen außen angeschweißt sind, so dass die Rohre 3 mit den Stegen 4 eine geschlossene Rohrwand 2 bilden. Vorzugsweise sind hierbei, wie im Ausführungsbeispiel dargestellt, die Rohre 3 senkrecht angeordnet.

Auf der dem Feuerraum 1 zugewandten Seite ist die Rohrwand 2 durch Keramikplatten 5 abgedeckt, die an den Rohren und/oder Stegen befestigt sind. Hierbei ist dafür gesorgt, dass die Schicht von Keramikplatten 5 einen solch großen Abstand mit der Rohrwand 2 bildet, dass ein Zwischenraum 6 zwischen der Keramikplattenschicht und der Rohrwand besteht.

In den Stegen 4 befinden sich Einlassöffnungen 7, durch die Außenluft in den Zwischenraum 6 gesaugt wird, da der Druck P1 im Feuerraum stets niedriger ist als der Druck P2 außerhalb der Rohrwand bzw. des Verbrennungsofens.

In der Abbildung dargestellten Ausführung ist an der Außenseite der Einlassöffnungen 7 jeweils eine Hülse 8 als Einlassstutzen befestigt, so dass die in den Zwischenraum 6 eingesaugte Außenluft die Hülse 8 durchströmt. Innerhalb der Hülse ist ein Rückschlagventil 9 angeordnet, das als Kugelventil ausgebildet sein kann und dafür sorgt, dass durch die Hülse und die Einlassöffnung 7 Luft nur in Richtung zum Feuerraum strömen kann. Damit wird verhindert, dass bei einem im Feuerraum entstehenden Überdruck aggressive Gase aus dem Feuerraum in den Zwischenraum 6 dringen können.

Da in der Verkleidung aus Keramikplatten 5 in der Regel genügend Undichtigkeiten bestehen, kann es ausreichen, dass durch diese Stellen die Luft aus dem Zwischenraum 6 in den Feuerraum 1 gesogen wird. Zusätzlich können aber auch noch Auslassöffnungen 10 in den Keramikplatten 5 und/oder zwischen diesen angeordnet werden. Hierbei liegen die Auslassöffnungen 10 in der Regel höher als die Einlassöffnungen Der Grad der Gasdurchlässigkeit der Keramikplattenwand kann auch noch durch den Einsatz verschiedener Platten und/oder von unterschiedlichen Fugenmaterialien eingestellt werden.

In einer nicht dargestellten Ausführung sind die Einlassöffnungen 7 und insbesondere die Hülsen 8 als Einlassstutzen an ein Gassammelsystem angeschlossen, dessen Durchströmung vorzugsweise geregelt wird. Auch ist der Zwischenraum/Luftspalt in seiner Breite stufenlos einstellbar.

In beiden Ausführungen sind metallene Anker 11 dargestellt, die an die Stege 4 angeschweißt sind und mit ihrem vorderen freien, im senkrechten Schnitt T-förmigem Ende die Keramikplatten 5 tragen.

Das in Fig. 2 dargestellte zweite Ausführungsbeispiel unterscheidet sich von dem ersten dadurch, dass die Auslassöffnungen 10 im Bereich der Anker in den Platten 5 und/oder zwischen zwei Platten 5 angeordnet sind. Alternativ kann aber auch zwischen zwei Platten 5 ein Füllstoff eingebracht sein.

Die Einlassöffnungen 7 sind von einer Lufteintritts-Kammer 12 überdeckt, die mit einer Luftzuführung 13 verbunden ist, wobei in der Kammer 12 eine Ventilklappe insbesondere Pendelklappe 14 die Luftzufuhr steuert bzw. bei einem Überdruck im Verbrennungsraum Schadgas vom Luftspalt und Kesselhaus fernhält.

## Patentansprüche

1. Korrosionsschutz einer Rohrwand (2) eines Feuerraums (1) mit an der Rohrwand (2) feuerungsseitig in einem Abstand befestigten Keramikplatten (5), wobei in der Rohrwand (2) Einlassöffnungen (7) angeordnet sind, durch die ein Gas, insbesondere Außenluft in einen Zwischenraum (6) zwischen Rohrwand (2) und Keramikplatten (5) einsaugbar ist und der Zwischenraum (6) von dem Gas durchströmbar ist, **dadurch gekennzeichnet, dass** die Rohre (3) verbindende Stege (4) vorgesehen sind und die Einlassöffnungen (7) insbesondere als Einlassstutzen (8) in den Stegen (4) angeordnet sind, wobei die Einlassöffnungen (7) insbesondere die Einlassstutzen (8) mit einem oder mehreren Rückschlagventil en (9) und/oder einer Pendelklappe als Rückschlagsicherung versehen sind, welches/welche bei einem im Feuerraum (1) entstehenden Überdruck schließbar ist/sind.

2. Korrosionsschutz nach Anspruch 1, **dadurch gekennzeichnet, dass** die Einfassöffnungen (7) insbesondere die Einlassstutzen (8) an ein durchströmtes insbesondere geregeltes Gas-Sammelsystem angeschlossen sind.

3. Korrosionsschutz nach Anspruch 2, **dadurch gekennzeichnet, dass** das Gas-Sammelsysbem mit (einem) Rückschlagventil(en) (9) und/oder einer Pendelklappe als Rückschlagsicherung versehen ist/sind, welches/welche bei einem im Feuerraum (1) entstehenden Überdruck schließt/schließen.

4. Korrosionsschutz nach einem der vorherigen Ansprüche, **dadurch gekennzeichnet, dass** das den Zwischenraum (6) durchströmende Gas durch die Keramikplattenwand (5) zum Feuerraum (1) hin diffundiert.

5. Korrosionsschutz nach einem der vorherigen Ansprüche, **dadurch gekennzeichnet, dass** das den Zwischenraum (6) durchströmende Gas durch in der Keramikplattenwand (5) angeordnete Auslassöffnungen (10) in den Feuerraum (1) emittiert.

6. Korrosionsschutz nach einem der vorherigen Ansprüche, **dadurch gekennzeichnet, dass** die gasdurchlässige Keramikplattenwand (5) durch den Einsatz verschiedener Platten (5) und/oder Fugenmaterialien in ihrer Gasdurchlässigkeit einstellbar ist.

7. Korrosionsschutz nach einem der vorherigen Ansprüche, **dadurch gekennzeichnet, dass** die Auslassöffnungen (10) oberhalb der Einlassöffnungen (7) angeordnet sind.

8. Korrosionsschutz nach einem der vorherigen Ansprüche, **dadurch gekennzeichnet, dass** das in den Feuerraum (1) emittierende Gas eine Sperrfunktion insbesondere für das aus dem Feuerraum immigrierende Schadgas aufweist.

9. Korrosionsschutz nach einem der vorherigen Ansprüche, **dadurch gekennzeichnet, dass** der Zwischenraum (6) auf seine Breite insbesondere stufenlos einstellbar ist.

## Claims

1. Corrosion protection for a pipe wall (2) of a combustion chamber (1), comprising ceramic plates (5) fastened with spacing to the pipe wall (2) on the combustion side, inlet openings (7) being arranged in the pipe wall (2), through which openings a gas, in particular outside air, can be drawn into a space (6) between the pipe wall (2) and the ceramic plates (5) and it being possible for the gas to flow through the space (6), **characterised in that** webs (4) connecting the pipes (3) are provided and the inlet openings (7) are arranged in particular as inlet ports (8) in the webs (4), the inlet openings (7), in particular the inlet ports (8), being provided with one or more non-return valves (9) and/or a rotary lock as non-return means, which valve(s) and/or lock can be closed in the event of an overpressure in the combustion chamber (1).

2. Corrosion protection according to claim 1, **characterised in that** the inlet openings (7), in particular the inlet ports (8), are connected to a gas collection system through which there is a flow, which system is in particular controlled.

3. Corrosion protection according to claim 2, **characterised in that** the gas collection system is provided with (a) non-return valve(s) (9) and/or a rotary lock as non-return means, which valve(s) and/or lock close(s) in the event of an overpressure in the combustion chamber (1).

4. Corrosion protection according to any of the preceding claims, **characterised in that** the gas flowing through the space (6) diffuses towards the combustion chamber (1) through the ceramic plate wall (5).

5. Corrosion protection according to any of the preceding claims, **characterised in that** the gas flowing through the space (6) issues into the combustion chamber (1) through outlet openings (10) arranged in the ceramic plate wall (5).

6. Corrosion protection according to any of the preceding claims, **characterised in that** the gas permeability of the gas-permeable ceramic plate wall (5) can be adjusted by using different plates (5) and/or jointing materials.

7. Corrosion protection according to any of the preceding claims, **characterised in that** the outlet openings (10) are arranged above the inlet openings (7).

8. Corrosion protection according to any of the preceding claims, **characterised in that** the gas issuing into the combustion chamber (1) has a sealing function, in particular for the corrosive gas migrating from the combustion chamber.

9. Corrosion protection according to any of the preceding claims, **characterised in that** the width of the space (6) can be adjusted, in particular continuously.

## Revendications

1. Protection contre la corrosion d'une paroi de tube (2) d'un foyer (1), comprenant des plaques céramiques (5) fixées à une certaine distance sur la paroi de tube (2) côté foyer, dans laquelle sont agencées dans la paroi de tube (2) des ouvertures d'admission (7), par lesquelles un gaz, en particulier de l'air extérieur, peut être aspiré dans un espace intermédiaire (6) entre la paroi de tube (2) et les plaques céramiques (5) et l'espace intermédiaire peut être parcouru par le gaz, **caractérisée en ce qu'**il est prévu des étais (4) raccordant les tubes (3) et les ouvertures d'admission (7) sont ménagées en particulier sous la forme de buses d'admission (8) dans les étais (4), dans laquelle les ouvertures d'admission (7), en particulier les buses d'admission (8), sont pourvues d'une ou plusieurs soupapes de non-retour (9) et/ou d'un clapet oscillant comme sécurité de non-retour, qui peut ou peuvent être fermés lors d'une surpression se produisant dans le foyer (1).

2. Protection contre la corrosion selon la revendication 1, **caractérisée en ce que** les ouvertures d'admission (7), en particulier les buses d'admission (8), sont raccordées à un système collecteur de gaz parcouru, en particulier régulé.

3. Protection contre la corrosion selon la revendication 2, **caractérisée en ce que** le système collecteur de gaz est pourvu d'une ou plusieurs soupapes de non-retour (9) et/ou d'un clapet oscillant comme sécurité de non-retour, qui se ferme(nt) lors d'une surpression se produisant dans le foyer (1).

4. Protection contre la corrosion selon l'une quelconque des revendications précédentes, **caractérisée en ce que** le gaz parcourant l'espace intermédiaire (6) est diffusé à travers la paroi (5) des plaques céramiques jusqu'au foyer (1).

5. Protection contre la corrosion selon l'une quelconque des revendications précédentes, **caractérisée en ce que** le gaz parcourant l'espace intermédiaire (6) est émis dans le foyer (1) à travers des ouvertures de décharge (10) ménagées dans la paroi (5) des plaques céramiques.

6. Protection contre la corrosion selon l'une quelconque des revendications précédentes, **caractérisée en ce que** la perméabilité aux gaz de la paroi (5) des plaques céramiques perméables aux gaz peut être ajustée par l'utilisation de diverses plaques (5) et/ou de matériaux de jonction.

7. Protection contre la corrosion selon l'une quelconque des revendications précédentes, **caractérisée en ce que** les ouvertures de décharge (10) sont aménagées au-dessus des ouvertures d'admission (7).

8. Protection contre la corrosion selon l'une quelconque des revendications précédentes, **caractérisée en ce que** le gaz émis dans le foyer (1) présente une fonction de blocage, en particulier pour le gaz délétère se déchargeant du foyer.

9. Protection contre la corrosion selon l'une quelconque des revendications précédentes, **caractérisée en ce que** la largeur de l'espace intermédiaire (6) peut être réglée, en particulier progressivement.
